# EUROPÄISCHE PATENTSCHRIFT

(11) **EP 0 743 396 B1**
(45) Veröffentlichungstag und Bekanntmachung des Hinweises auf die Patenterteilung: **26.02.2003**
(21) Anmeldenummer: 96890083.7
(22) Anmeldetag: 14.05.1996
(51) Int. Cl.: E01C 5/00

(54) **Bepflanzbarer Pflasterstein**
Vegetation sustaining paving element
Elément de pavage destiné à être garni de végétation

(30) Priorität: 16.05.1995 AT 26595 U; 19.06.1995 AT 33195 U
(43) Veröffentlichungstag der Anmeldung: 20.11.1996
(73) Patentinhaber: Peneder, Christian, 4033 Linz (AT)
(72) Erfinder: Hochmayer, Heimo, 4311 Schwertberg (AT); Peneder, Christian, 4030 Linz (AT)
(74) Vertreter: Hübscher, Gerhard, Dipl.-Ing.

(56) Entgegenhaltungen:
- DE-A- 3 140 701
- DE-U- 8 600 430
- FR-A- 2 376 254

## Beschreibung

Die Erfindung bezieht sich auf einen mit Rasen bepflanzbaren Pflasterstein zum Aufnehmen von Verkehrslasten, bestehend aus einem Formkörper mit einer wenigstens eine Füllöffnung für Erde umschließenden, bodenlosen Wandung, die um den Umfang verteilte Abschnitte mit abstehenden, die Wandungsabschnitte begrenzenden Wandstegen zum Anschluß gleichartiger Pflastersteine bildet, wobei in den Wandungsabschnitten und den Wandstegen gegen den Boden offene Durchtrittsöffnungen vorgesehen sind, die im Bereich der Wandstege gegen deren Anschlußflächen hin offen sind.

Es ist bekannt (EP 0 668 399 A2), bepflanzbare Pflastersteine auf einem befestigten, allfällige Verkehrslasten abtragenden Untergrund zu verlegen, bevor in die Füllöffnungen Erde eingebracht wird, die dann beispielsweise mit einem Rasen bepflanzt werden kann. Aufgrund der der Höhe nicht bepflanzbarer Pflastersteine angepaßten Wandungshöhe der bepflanzbaren Pflastersteine ergibt sich allerdings ein vergleichsweise dünnes Erdbett für die Bepflanzung, die dadurch beeinträchtigt wird. Das Verlegen der bepflanzbaren Pflastersteine auf einem vorbereiteten Erdbett, das sich mit der in die Füllöffnungen der Pflastersteine eingefüllten Erde verbinden kann, verbietet sich jedoch im allgemeinen, weil ein für das Durchwachsen ausreichend aufgelockertes Erdreich keine hinlängliche Druckfestigkeit zur Aufnahme von Verkehrslasten mit sich bringt. Dazu kommt, daß das in die Füllöffnung der Pflastersteine eingefüllte Erdreich wegen der geringen, auf die Steinhöhe beschränkten Fließstrecken kaum eine Filterwirkung auf umweltbelastende Leckflüssigkeiten, wie Öle oder Benzin, ausüben kann, womit bei Verkehrsflächen gerechnet werden muß, so daß die Gefahr besteht, daß diese Leckflüssigkeiten im wesentlichen ungefiltert bis zum Grundwasser durchsickern können.

Zur Befestigung von mechanisch hoch beanspruchten Sportplatzrasenflächen ist es bekannt (DE 31 40 701 A1), Gitterkörper aus einander kreuzenden Stegteilen zu versetzen, die zwischen sich Kammern zur Aufnahme von mit Rasen bepflanzbarem Erdreich bilden. Die Durchwachsbarkeit dieses Gitterkörpers wird durch Durchtrittsöffnungen zwischen den einzelnen Kammern unterstützt. Solche bekannte Rasenbewehrungen eignen sich jedoch nicht zum Aufnehmen von Verkehrslasten, zumal sie aus einem flexiblen, gummiartigen Material bestehen.

Schließlich ist es bekannt (DE 86 00 430 U), zur Befestigung befahrbarer Flächen Gitterplatten aus einander kreuzenden Gitterwänden einzusetzen, bei denen für einen sich möglichst über die Gitterwände hinweg erstreckenden Rasenbewuchs dadurch gesorgt werden soll, daß in den je eine Kammer bildenden Wandungsabschnitten zwischen den Kreuzungsstellen und den über diese Wandungsabschnitte vorstehenden Stegen sowohl an der Ober- als auch an der Unterseite halbkreisförmige Ausnehmungen vorgesehen werden. Während die oberen Ausnehmungen für das Zusammenwachsen der Rasenabschnitte über die Gitterwände sorgen sollen, dienen die unteren Ausnehmungen sowohl zur Gewichtsreduzierung als auch zur verbesserten Drainage der einzelnen Kammern. Eine Filterwirkung für umweltschädliche Leckagen ist jedoch bei solchen Gitterplatten nicht möglich.

Der Erfindung liegt somit die Aufgabe zugrunde, einen mit Rasen bepflanzbaren Pflasterstein der eingangs geschilderten Art so zu verbessern, daß nicht nur vorteilhafte Bepflanzungsbedingungen geschaffen, sondern auch gute Voraussetzungen zum Ausnützen der Filterwirkung des in die Pflastersteine gefüllten Erdreiches auf umweltbelastende Leckflüssigkeiten sichergestellt werden können.

Die Erfindung löst die gestellte Aufgabe dadurch, daß die Durchtrittsöffnungen durch sich über ein Drittel der Wandungshöhe erstreckende Schlitze gebildet sind und unterhalb des Hauptwurzelungsbereiches des bepflanzbaren Rasens enden.

Durch diese Maßnahmen wird zunächst eine ausreichende Erdfüllung unterhalb des Wurzelungsbereiches eines gepflanzten Rasens für eine gute Filterwirkung sichergestellt, weil vor allem in diesem unterhalb des Wurzelungsbereiches befindlichen Erdreich die angestrebte Filterwirkung auftritt. Die dadurch bedingte Höhe des Pflastersteins ist jedoch nicht hinreichend, weil die einzelnen Füllöffnungen vertikale Strömungskanäle bilden, die einer Verteilung der zu filternden Flüssigkeit über eine möglichst große Fläche entgegenstehen. Deshalb sind in den Wandungsabschnitten und Wandstegen vom Boden aufragende Schlitze vorgesehen, die unterhalb des Wurzelungsbereiches enden und sich über ein Drittel der Wandungshöhe erstrecken, was einerseits für die Festigkeitsanforderungen und anderseits für die Filterwirkung vorteilhafte Verhältnisse schafft. Diese Schlitze müssen sich auch im Bereich der Anschlußflächen der Wandstege ergeben, damit nicht die aneinanderliegenden Anschlußflächen zweier benachbarter Pflastersteine einen über die Wandungshöhe durchgehenden Spalt für das ungefilterte Versickern von zu filtrierender Flüssigkeit bilden können.

Die Anzahl und Anordnung der von der Wandung für den Füllraum abstehenden Wandstege kann an sich in Abhängigkeit von der Querschnittsform des Füllraumes bzw. der ihn umschließenden Wandung den jeweiligen Anforderungen entsprechend gewählt werden. Insbesondere bei rechtwinkeligen Wandungen der Formkörper für die Pflastersteine ergeben sich jedoch vorteilhafte Konstruktionsverhältnisse, wenn die Wandungsabschnitte über die Eckbereiche der Wandung verlängert sind und mit ihren Verlängerungen die die jeweils benachbarten Wandabschnitte begrenzenden Wandstege bilden. Bei einer solchen Ausführungsform können von den abstehenden Wandstegen dem Querschnitt der Füllräume entsprechende Zwischenräume zwischen den Pflastersteinen begrenzt werden, so daß sich eine über die gesamte Pflasterfläche gleichmäßige Erdverteilung ergibt. Für den Fall, daß die abstehenden Wandstege zumindest zweier Wandungsabschnitte rotationssymmetrisch angeordnet sind, verlaufen die Teilungsebenen zwischen den Pflastersteinen zu diesen symmetrisch, wobei sehr einfache Versetzungsverhältnisse geschaffen werden.

In der Zeichnung ist der Erfindungsgegenstand beispielsweise dargestellt. Es zeigen
- Fig. 1: einen erfindungsgemäßen Pflasterstein in einem Schaubild,
- Fig. 2: diesen Pflasterstein in einer Draufsicht und
- Fig. 3: einen Schnitt nach der Linie III-III der Fig. 2.

Der Pflasterstein gemäß dem dargestellten Ausführungsbeispiel besteht aus einem aus Beton gegossenen Formkörper mit einer im Grundriß quadratischen Wandung 1, die eine im Querschnitt ebenfalls quadratische Füllöffnung 2 umschließt. Die die Füllöffnung 2 umschließenden Wandungsabschnitte sind mit 3 bezeichnet. Im unteren Drittel der Wandungsabschnitte 3 sind Durchtrittsöffnungen 4 vorgesehen, die in Form von vom Wandungsboden ausgehenden Schlitzen ausgebildet sind. Diese Durchtrittsöffnungen 4 erstrecken sich unterhalb des Hauptwurzelungsbereiches üblicher Rasenpflanzen, so daß die Wandungshöhe erheblich größer als bei herkömmlichen Pflastersteinen ausfällt Damit ergeben sich bezüglich der Dicke des Erdbettes vorteilhafte Bedingungen für eine Bepflanzung, ohne die Nachteile in Kauf nehmen zu müssen, die sich sonst zufolge des begrenzten Aufnahmevolumens der Füllöffnungen 2 einstellen.

Die Wandung 1 ist jeweils über den Eckbereich hinaus zu Wandstegen 5 verlängert, deren von der Wandung 1 abgekehrte Stirnseiten Anschlußflächen 6 für benachbarte gleichartige Pflastersteine bilden. Die Wandstege 5 weisen entsprechend den Wandungsabschnitten 3 Durchtrittsöffnungen 7 auf, die jedoch zu den Anschlußflächen 6 hin offen und nur halb so breit wie die Durchtrittsöffnungen 4 in den Wandungsabschnitten 3 sind. Da außerdem die Breite b der Wandstege 5 der halben Länge I der Wandungsabschnitte 3 entspricht, ergibt sich zwischen aneinandergesetzten gleichartigen Pflastersteinen ein Zwischenraum 8, der der Füllöffnung 2 innerhalb der Wandung 1 entspricht und mit dieser über die Durchtrittsöffnung 4 in Verbindung steht, wie auch die Zwischenräume 8 untereinander über die Durchtrittsöffnungen 7 verbunden sind, die sich im Bereich der aneinanderstoßenden Wandstege 4 zu einer gemeinsamen, den Durchtrittsöffnungen in den Wandungsabschnitten 3 entsprechenden Öffnung ergänzen. Aus den Fig. 2 und 3 ist dieser Zusammenhang ohne weiteres ersichtlich. Es ergibt sich somit auch zwischen den einzelnen Pflastersteinen eine Erdbefüllung, die eine Filterwirkung für auf die Bepflasterung ausfließende Leckflüssigkeit mit sich bringt. Über die Durchtrittsöffnungen 4 und 7 wird eine erdbefüllte Verbindung zwischen den Füllöffnungen 2 benachbarter Pflastersteine über die ebenfalls erdbefüllten Zwischenräume 8 geschaffen, was einen Feuchtigkeitsund Nährstoffausgleich über die gesamte bepflasterte Fläche ermöglicht. Außerdem werden nicht nur größere vertikale, sondern vor allem auch große, zur bepflasterten Fläche parallele Fließstrecken erreicht, die eine gute Filterwirkung für Leckflüssigkeiten mit sich bringen.

Die Erfindung ist selbstverständlich nicht auf das dargestellte Ausführungsbeispiel beschränkt, weil es vor allem auf die unterhalb des Hauptwurzelungsbereiches von Rasenpflanzen vorgesehenen Durchtrittsöffnungen 4 in den Wandungsabschnitten 3 und den Durchtrittsöffnungen 7 in den Wandstegen 5 ankommt. So kann die Grundrißform der Füllöffnung 2 von der Grundrißform der Wandung 1 abweichen. Es können auch Pflastersteine zum Einsatz kommen, die zwei oder mehrere Füllöffnungen aufweisen, wenn sichergestellt ist, daß die Füllöffnungen eines Pflastersteines über entsprechende Durchtrittsöffnungen 4 bzw. 7 miteinander in Verbindung stehen.

## Patentansprüche

1. Mit Rasen bepflanzbarer Pflasterstein zum Aufnehmen von Verkehrslasten, bestehend aus einem Formkörper mit einer wenigstens eine Füllöffnung (2) für Erde umschließenden, bodenlosen Wandung (1), die um den Umfang verteilte Abschnitte (3) mit abstehenden, die Wandungsabschnitte (3) begrenzenden Wandstegen (5) zum Anschluß gleichartiger Pflastersteine bildet, wobei in den Wandungsabschnitten (3) und den Wandstegen (5) gegen den Boden offene Durchtrittsöffnungen (7) vorgesehen sind, die im Bereich der Wandstege (5) gegen deren Anschlußflächen (6) hin offen sind, **dadurch gekennzeichnet, daß** die Durchtrittsöffnungen (7) durch sich über ein Drittel der Wandungshöhe erstreckende Schlitze gebildet sind und unterhalb des Hauptwurzelungsbereiches des bepflanzbaren Rasens enden.

2. Pflasterstein nach Anspruch 1, **dadurch gekennzeichnet, daß** die Wandungsabschnitte (3) über die Eckbereiche der Wandung (1) verlängert sind und mit ihren Verlängerungen die die jeweils benachbarten Wandabschnitte (3) begrenzenden Wandstege (5) bilden.

3. Pflasterstein nach Anspruch 1 oder 2, **dadurch gekennzeichnet, daß** die abstehenden Wandstege (5) zumindest zweier Wandungsabschnitte (3) rotationssymmetrisch angeordnet sind.

## Claims

1. A paving block which can be grassed over and is intended to take traffic loads, consisting of a moulding having a bottomless wall (1) enclosing at least one filling opening (2) for soil and forming sections (3) distributed around the periphery and having projecting wall webs (5) defining the wall sections (3), for the connection of similar paving blocks, passage openings (7) which are open towards the ground being provided in the wall sections (3) and the wall webs (5) and being open in the region of the wall webs (5) towards their junction surfaces (6), **characterised in that** the passage openings (7) are formed by slots extending over one-third of the wall height and terminate beneath the main root zone of the plantable grass.

2. A paving block according to claim 1, **characterised in that** the wall sections (3) are extended beyond the corner zones of the wall (1) and with their extensions form the wall webs (5) bounding the respectively adjacent wall sections (3).

3. A paving block according to claim 1 or 2, **characterised in that** the projecting wall webs (5) of at least two wall sections (3) are arranged to be rotationally symmetrical.

## Revendications

1. Pierre de pavage pouvant être plantée de gazon, pour supporter des charges de circulation, formée d'un corps profilé avec une paroi (1) sans fond, entourant au moins une ouverture de remplissage (2) pour de la terre, paroi formant des tronçons (3) répartis autour de la périphérie, avec des nervures de paroi (5) en saillie, délimitant les tronçons de paroi (3), pour le raccordement de pierres de pavage de même type, dans les tronçons de paroi (3) et les nervures de paroi (5) étant prévues des ouvertures de passage (7) ouvertes en direction du sol, qui débouchent dans la zone des nervures de paroi (5) vers leurs faces de raccordement (6), **caractérisée en ce que** les ouvertures de passage (7) sont formées par des fentes, s'étendant sur un tiers de la hauteur de paroi, et s'achèvent au-dessous de la zone d'enracinement principale du gazon implantable.

2. Pierre de pavage selon la revendication 1, **caractérisée en ce que** les tronçons de paroi (3) sont prolongés sur les zones d'angle de la paroi (1) et forment, avec leurs prolongements, les nervures de paroi (5) délimitant les tronçons de paroi (3) chaque fois voisins.

3. Pierre de pavage selon la revendication 1 ou 2, **caractérisée en ce que** les nervures de paroi (5) en saillie d'au moins deux tronçons de paroi (3) sont disposées en répondant à une symétrie de rotation.
